# FASCICULE DE BREVET EUROPEEN

(11) **EP 0 290 298 B1**
(45) Date de publication et mention de la délivrance du brevet: **18.07.1990**
(21) Numéro de dépôt: 88400635.4
(22) Date de dépôt: 17.03.1988
(51) Int. Cl.: A47G 25/54, A47C 3/00

(54) **Porte-cintre, en particulier pour bagage porte-vêtement**
Hängestange für Kleiderbügel, insbesondere für Kleidertaschen
Hanger bar, in particular for clothes bags

(30) Priorité: 20.03.1987 FR 8703873
(43) Date de publication de la demande: 09.11.1988
(73) Titulaire: STE DELSEY Société Anonyme dite:, F-93012 Bobigny Cedex (FR)
(72) Inventeur: Seynhaeve, André G., F-60300 Senlis (FR)
(74) Mandataire: Dawidowicz, Armand

(56) Documents cités:
- WO-A-86/03104
- DE-A- 2 922 770

## Description

L'invention concerne un porte-cintre, en particulier pour un bagage porte-vêtement, du type comprenant une barre longitudinale sur laquelle sont maintenus des cintres disposés transversalement sur ladite barre, avec des moyens pour libérer lesdits cintres.

Dans le brevet USA-A 1 948 019, un tel porte-cintre comporte une barre fixe d'accrochage et une barre de verrouillage articulée sur la première par un axe transversal. L'utilisation est malaisée puisque la barre de verrouillage doit pouvoir être ouverte, ce qui nécessite une importante place libre. Le brevet USA-A 3 566 456 prévoit de munir les deux barres formant pince de moyens élastiques, ce qui n'améliore pas le système précédent.

Dans les brevets USA-A 4 252 220 et 4 363 388, les bras de la pince sont articulés autour d'un axe horizontal alors que les solutions précédentes prévoyaient un axe vertical. Si l'ouverture de la pince ne nécessite plus un volume important comme précédemment, il faut prévoir un moyen d'arrêt très solide de la barre mobile puisqu'elle porte les cintres avec les vêtements.

Dans tous les cas, en plus des inconvénients d'utilisation indiqués, les porte-cintres ne s'appliquent pas à divers types de cintres et sont de construction relativement compliquée et onéreuse.

Le DE-A 2 922 770 décrit un système de cintres suspendus dans lequel les cintres sont maintenus par une tringle d'arrêt montée pivotante autour d'un axe parallèle à la barre de support des cintres. La tringle d'arrêt peut être verrouillée par deux bagues ouvertes pivotant aux extrémités de la barre et prolongées chacune par un crochet élastique pouvant s'encliqueter sur la tringle d'arrêt. Ce dispositif connu nécessite le déverrouillage des deux crochets d'extrémité puis le pivotement de la tringle d'arrêt. Les portions de la barre sur lesquelles pivotent les bagues ne peuvent pas être utilisées pour l'accrochage de cintres. En outre, les cintres ne sont pas suffisamment maintenus longitudinalement sur la barre et peuvent glisser sur cette barre.

La présente invention vise à fournir un nouveau porte-cintre de construction simple et économique, d'utilisation aisée et qui permette l'utilisation de cintres très divers.

A cet effet, le porte-cintre selon l'invention est caractérisé par le fait que ladite barre de support des cintres est surmontée par un bloc en matière élastique pivotant autour d'un axe parallèle à ladite barre et muni de fentes transversales formant des dents élastiques verrouillées sur ladite barre en position de fermeture.

Une simple rotation du bloc libère les cintres qui peuvent être enlevés de la barre porteuse.

L'invention sera bien comprise à la lecture de la description suivante d'un exemple de réalisation en référence au dessin annexé dans lequel:
- la figure 1 est une vue explosée en perspective du porte-cintre, et
- la figure 2 est une vue en perspective du porte-cintre de la figure 1 assemblé.

Le porte-cintre est constitué par une potence formée par une plaque supérieure 1 fixée transversalement au porte-vêtement (non représenté) et reliée à une barre d'accrochage 2 pour des cintres par une paroi verticale 3. Parallèlement à la paroi 3, la plaque 1 et prolongée par un renvoi 4. La paroi 3 comporte un trou 5 et le renvoi 4 un trou 6 de plus grand diamètre, les trous 5 et 6 étant coaxiaux à un axe longitudinal horizontal 7.

Un bloc 8 en matière élastique telle que caoutchouc ou matière plastique est monté pivotant entre la plaque 1 et la barre 2. Le bloc 8 comporte un trou longitudinal 9 muni de deux ailes 10 dans lesquelles est enfilé un arbre 11 muni d'ailettes 12 de section correspondante au trou 9-10. Une extrémité 13 de l'arbre 11 est verrouillée dans le trou 5 par une rondelle 14 et un circlips 15 alors que l'autre extrémité de l'arbre 11 est solidaire d'une portée cylindrique 16 tourillonnant dans le trou 6.

La portée 16 fait partie d'une poignée de manoeuvre 17 logée à l'extérieur du renvoi 4 et adjacente à celui-ci. La poignée 17 comporte une creusure 18 coopérant avec l'extrémité libre 19 de la barre 2 pour se verrouiller dessus. A cet effet, la barre 2 comprend une nervure longitudinale 20 sur laquelle se verrouille élastiquement la creusure 18 de la poignée 17 et qui, en outre, raidit la barre 2.

Le bloc élastique 8, en position de verrouillage, est en appui sur la nervure 20. Il comporte des fentes transversales 21 formant des dents 22 destinées à séparer et enfermer les cintres en position de fermeture.

La barre 2, lorsque le bloc 8 a été basculé par la poignée 17 pour libérer son extrémité 19, peut recevoir la partie courbe de cintres d'épaisseurs et de hauteurs diverses. Elle peut aussi recevoir, en formant rail de glissement, des cintres connus comportant un profilé femelle monté à l'extrémité d'un crochet pivotant.

## Revendications

1. Porte-cintre, en particulier pour un bagage porte-vêtement, du type comprenant une barre longitudinale (2) sur laquelle sont maintenus des cintres disposés transversalement sur ladite barre avec des moyens (8, 21, 22) pour libérer lesdits cintres, caractérisé par le fait que ladite barre (2) de support des cintres est surmontée par un bloc (8) en matière élastique pivotant autour d'un axe (7) parallèle à ladite barre (2) et muni de fentes transversales (21) formant des dents élastiques (22) verrouillées sur ladite barre (2) en position de fermeture.

2. Porte-cintre selon la revendication 1, caractérisé par le fait que ledit bloc (8) est monté fixe en rotation sur un arbre (11) tourillonnant sur un support (1, 3, 4) de ladite barre (2) et solidaire d'une poignée de manoeuvre (17).

3. Porte-cintre selon la revendication 2, caractérisé par le fait que ladite poignée (17) comporte une creusure (18) d'encliquetage sur une extrémité libre (19) de ladite barre (2).

4. Porte-cintre selon l'une des revendications 1 à 3, caractérisé par le fait que ladite barre (2) comporte une nervure longitudinale (20) sur laquelle le bloc (8) est en appui en position de fermeture.

5. Bagage, caractérisé par le fait qu'il comprend au moins un porte-cintre selon l'une des revendications 1 à 4.

## Patentansprüche

1. Hängestange für Kleiderbügel, insbesondere für eine Kleidertasche, von der Art, die ein Längselement (2) enthält, woran Kleiderbügel aufgehängt werden, die quer zum genannten Element mit Mitteln (8, 21, 22) zur Freigabe der genannten Kleiderbügel angeordnet sind, dadurch gekennzeichnet, daß das genannte Element (2) zur Aufhängung der Kleiderbügel einen darüber befindlichen Block (8) aus elastischem Material aufweist, der sich um eine Achse (7) parallel zum genannten Element (2) dreht und der mit Querschlitzen (21) versehen ist, die elastische Zähne (22) bilden, die am genannten Element (2) in Schließposition verriegelt sind.

2. Hängestange für Kleiderbügel nach Anspruch 1, dadurch gekennzeichnet, daß der genannte Block (8) drehbeweglich fest an einer Welle (11) angebracht ist, die sich in einer Stütze (1, 3, 4) des genannten Elements (2) dreht und fest mit einem Betätigungsgriff (17) verbunden ist.

3. Hängestange für Kleiderbügel nach Anspruch 2, dadurch gekennzeichnet, daß der genannte Griff (17) einen Hohlraum (18) für den Eingriff mit einem freien Ende (19) des genannten Elements (2) aufweist.

4. Hängestange für Kleiderbügel nach einem der Ansprüche 1 bis 3, dadurch gekennzeichnet, daß das genannte Element (2) eine Längsrippe (20) aufweist, worauf der Block (8) in Schließposition zur Auflage kommt.

5. Kleidertasche, dadurch gekennzeichnet, daß sie wenigstens eine Hängestange für Kleiderbügel nach einem der Ansprüche 1 bis 4 aufweist.

## Claims

1. A coat-hanger carrier, especially for clothes- carrying luggage, of the type comprising a longitudinal bar (2) on which are held coat-hangers placed transversely on said bar, with means (20, 21, 22) for disengaging said coat-hangers, characterized by the fact that said support bar (2) for the coat-hangers is surmounted by a block (8) of elastic material pivoting about an axis (7) parallel to said bar (2) and forming elastic teeth (22) locked onto said bar (2) in the closed position.

2. Coat-hanger carrier according to claim 1, wherein said block (2) is mounted, fixed in rotation, on a shaft (11) rotatable on a support (1, 3, 4) of said bar and integral with an operating handle (17).

3. Coat-hanger carrier according to claim 2, wherein said handle (17) comprises a recess (18) for snap-engagement onto a free end (19) of said bar (2).

4. Coat-hanger carrier according to one of claims 1 to 3, wherein said bar (2) comprises a longitudinal rib (20) onto which the block (8) is in bearing in the closure position.

5. A luggage, characterized by the fact that it comprises at least one coat-hanger carrier according to one of claims 1 to 4.
